# FASCICULE DE BREVET EUROPEEN

(11) **EP 1 215 098 B1**
(45) Date de publication et mention de la délivrance du brevet: **16.03.2005**
(21) Numéro de dépôt: 01403037.3
(22) Date de dépôt: 27.11.2001
(51) Int. Cl.: B61D 15/06, B61D 17/06, B61C 17/04

(54) **Véhicule ferroviaire à cabine de conduite comportant une structure absorbeuse d'énergie adaptée à une collision au-dessus du chassis du véhicule**
Schienenfahrzeug mit einer Fahrerkabine mit einer Struktur zur Energieaufnahme während einer Kollision oberhalb des Fahrzeugrahmens
Railway vehicle with an operator's cab comprising a structure for absorbing energy during a collision above the vehicle chassis

(30) Priorité: 18.12.2000 FR 0016493
(43) Date de publication de la demande: 19.06.2002
(73) Titulaire: ALSTOM, 92300 Levallois-Perret (FR)
(72) Inventeur: Godin, Marcel, 59300 Valenciennes (FR); Gielczinski, Gérard, 59156 Lourches (FR); Boneill, Christian, 59590 Raismes (FR); Guilloteau, Isabelle, 59300 Valenciennes (FR); Langlet, Jean-Marc, 59310 Sameon (FR)
(74) Mandataire: de Lambilly Delorme, Marie Pierre

(56) Documents cités:
- EP-A- 0 802 100
- EP-A- 0 888 946
- EP-A- 0 936 118
- EP-A- 0 952 063

## Description

L'invention se rapporte au domaine de la construction de véhicules, en particulier de véhicules ferroviaires à cabine de conduite, et a pour objet un tel véhicule comportant une structure absorbeuse d'énergie assurant la protection du conducteur du véhicule en cas de collision.

Les véhicules ferroviaires existant actuellement sont équipés à leurs extrémités de moyens destinés à supporter les sollicitations que subit le véhicule en conditions normales de circulation et lors de chocs à faible vitesse, dits chocs "d'accostage".

Il est également connu, du document FR-A-2 698 840, d'équiper les véhicules ferroviaires à cabine de conduite d'une structure métallique absorbeuse d'énergie ayant pour fonction de protéger les passagers et le conducteur du véhicule en cas de chocs importants, par exemple lors d'une collision avec un autre train. Le véhicule comporte alors des zones de déformation plastique dynamique, formées d'éléments absorbeurs d'énergie fixes ou interchangeables, prévues aux extrémités du véhicule.

Cependant, une telle structure est prévue pour absorber l'énergie d'un choc important au niveau des longerons du châssis du véhicule, mais n'est pas adaptée pour un choc avec un obstacle venant percuter la cabine de conduite du véhicule ferroviaire au dessus du niveau du châssis. Un tel cas peut se présenter lors d'un choc direct avec un obstacle venant heurter le véhicule ferroviaire à hauteur de la cabine de conduite mais également lors d'un choc avec un obstacle pour lequel les éléments absorbeurs d'énergie du châssis sont surdimensionnés pour assurer une bonne absorption du choc. En effet, dans un tel cas, la rigidité importante du châssis et la forme plongeante de l'extrémité du train conduisent le plus souvent au soulèvement de l'obstacle percuté qui vient alors frapper la cabine de conduite en provoquant des déformations non contrôlées de cette dernière, mettant en danger la vie du conducteur.

La présente invention a pour but de pallier ces inconvénients en proposant un véhicule ferroviaire dont la cabine de conduite comporte un bouclier de protection qui soit adapté pour absorber l'énergie d'un choc avec un obstacle venant percuter la cabine de conduite au dessus du niveau des longerons du châssis du véhicule et qui soit simple et économique à réaliser. Un tel bouclier de protection est connu du document EP-A1-0 888 946.

L'invention a pour objet un véhicule ferroviaire selon la revendication 1.

Selon des modes particuliers de réalisation, le véhicule ferroviaire selon l'invention peut comprendre l'une ou plusieurs des caractéristiques suivantes prises isolément ou selon toutes les combinaisons techniquement possibles :
- le ou les éléments absorbeurs d'énergie relient longitudinalement le bouclier de protection au châssis de manière à permettre un déplacement du bouclier de protection par rapport au châssis suivant la direction longitudinale du véhicule, par déformation du ou des éléments absorbeurs d'énergie lors d'un choc frontal ;
- le châssis et le bouclier de protection possèdent, au niveau de leur interface, des formes complémentaires constituant un dispositif de guidage de type glissière suivant la direction longitudinale du véhicule ;
- le bouclier de protection est constitué d'une structure rigide s'étendant verticalement sur la hauteur de la cabine de conduite et comportant une ouverture en regard du pare-brise du véhicule ;
- le bouclier de protection s'étend également latéralement sur les cotés de la cabine de conduite pour former une structure enveloppante ;
- le bouclier de protection et le châssis sont localement reliés directement l'un à l'autre par des éléments de fixations fusibles ;
- la partie supérieure du bouclier de protection est reliée, par l'intermédiaire d'éléments absorbeurs d'énergie, à des éléments de structure solidaires du châssis ;
- la face avant du bouclier de protection supporte des éléments absorbeurs d'énergie s'étendant en direction de l'extrémité avant du véhicule ;
- l'extrémité avant du châssis supporte des éléments absorbeurs d'énergie ;
- le ou les éléments absorbeurs d'énergie sont constitués par des structures à déformation programmée ;
- l'extrémité avant du châssis supporte un chasse-obstacle.

On comprendra mieux les buts, aspects et avantages de la présente invention, d'après la description donnée ci-après d'un mode particulier de réalisation de l'invention, présenté à titre d'exemple non limitatif, en se référant aux dessins annexés, dans lesquels :
- La figure 1 est une vue en perspective d'une extrémité de véhicule ferroviaire, partiellement éclatée, équipé d'une structure conforme à l'invention ;
- La figure 2 est une vue éclatée en perspective à plus grande échelle d'une partie de la structure formant l'extrémité avant du véhicule de la figure 1;
- La figure 3 est une vue en perspective de la structure formant l'extrémité avant du véhicule de la figure 1 avant un choc ;
- La figure 4 est une vue analogue à celle de la figure 3 après un choc à hauteur de la cabine de conduite du véhicule ferroviaire.

Pour faciliter la lecture du dessin, seuls les éléments nécessaires à la compréhension de l'invention ont été représentés. Les mêmes éléments portent les mêmes références d'une figure à l'autre.

La figure 1 représente l'extrémité avant d'un véhicule ferroviaire comportant un châssis 1 rigide indéformable assurant la rigidité du véhicule et une peau 5 réalisant l'enveloppe esthétique du véhicule et supportant un pare-brise 9.

Le véhicule est équipé d'une cabine de conduite munie d'une structure pour la protection du conducteur, représentée en éclatée sur la figure 2, s'interposant entre la partie de la peau 5 définissant la face avant du véhicule et l'intérieur de la cabine de conduite. Cette structure comporte un bouclier de protection 3 rigide, indéformable, présentant une paroi frontale 3a s'étendant verticalement sur sensiblement toute la hauteur de la cabine de conduite et présentant deux parois latérales 3b s'étendant latéralement de chaque côté de la cabine de conduite. La paroi frontale 3a est munie d'une large ouverture 10 en regard du pare-brise 9 du véhicule offrant un bon champ de vision au conducteur.

Conformément aux figures 2 et 3, le bouclier de protection 3 comporte une semelle 3c reposant sur une surface supérieure la plane du châssis 1 et comporte deux bras de guidage 11 prolongeant respectivement les deux parois latérales 3b du bouclier de protection 3 vers le bas. Chaque bras de guidage 11 s'étend verticalement à proximité d'un longeron 1b du châssis 1 et présente une extrémité inférieure munie d'un rebord 15 s'étendant sous le longeron 1b pour former une butée anti-soulèvement empêchant le soulèvement du bouclier de protection 3 par rapport au châssis 1.

Le bouclier de protection 3 est relié longitudinalement au châssis 1 au niveau de chaque bras de guidage 11 par une entretoise déformable 6 interposée entre une face arrière 11a du bras de guidage 11 et une face d'appui 1c appartenant à un épaulement du châssis 1 disposé en regard de la face arrière 11a du bras de guidage 11. Dans l'exemple de réalisation représenté, l'entretoise déformable 6 se présente avantageusement sous la forme d'assemblages de tôles à déformation plastique programmée, dont chaque extrémité longitudinale est munie d'une collerette permettant sa fixation par boulonnage.

Le bouclier de protection 3 comporte également, dans sa partie haute, deux poutres de liaison 12 s'étendant en direction de l'arrière du véhicule et reliées à un anneau de structure, non représenté sur les figures, supporté par le châssis 1 du véhicule. Les deux poutres de liaison 12 sont constituées d'assemblages de tôles à déformation plastique programmée formant des éléments absorbeurs d'énergie à propriétés de résistance mécanique sensiblement équivalentes à celles des entretoises 6 déformables.

Avantageusement, la tenue du bouclier de protection 3 sur le châssis 1 est assurée localement par des boulons fusibles non représentés sur les figures.

Conformément à la figure 3, la face avant de la paroi frontale 3a du bouclier de protection 3 supporte un ensemble de caissons 7 absorbeurs d'énergie faisant sailli vers la face avant du véhicule. De manière préférentielle, les propriétés de résistance mécanique des caissons 7 absorbeurs d'énergie sont inférieures à celle des entretoises 6 et des poutres de liaison 12 entraînant, en cas de choc, une déformation progressive de l'ensemble des caissons 7 absorbeurs d'énergie avant d'entraîner la déformation des entretoises 6 et des poutres de liaison 12.

L'extrémité avant du châssis 1 du véhicule est munie de manière classique de deux butées antichevauchements 8 absorbeurs d'énergie disposés dans le prolongement des longerons 1b, de part et d'autre d'un attelage automatique 13 constitué d'une tête d'attelage relié à une traverse de tête du châssis 1 par l'intermédiaire d'un élément absorbeur d'énergie. Les butées antichevauchements 8 absorbeurs d'énergie possèdent des propriétés de résistance mécanique très élevées, qui sont adaptées pour amortir les quantités d'énergie mises en jeu lors d'un choc avec un autre véhicule ferroviaire.

La figure 4 illustre la déformation de la structure du véhicule précédemment décrit après un choc avec un obstacle ayant percuté la face avant du véhicule au dessus du niveau des longerons 1b du châssis 1, sensiblement à hauteur des caissons 7 absorbeurs d'énergie supportés par la face avant du bouclier de protection 3.

Conformément à cette figure, lors d'un tel impact, les caissons 7 absorbeurs d'énergie de la face avant du bouclier de protection 3 sont écrasés, absorbant ainsi une partie de l'énergie du choc et l'énergie résiduelle du choc est absorbée par la déformation progressive des entretoises 6 et des poutres de liaison 12, entraînant un déplacement vers l'arrière du bouclier de protection 3 relativement au châssis 1, le bouclier de protection 3 étant guidé sur le châssis 1 tout au long de son déplacement par les deux bras de guidage 11.

Un tel déplacement progressif du bouclier de protection 3 permet d'absorber l'énergie du choc tout en conservant l'intégrité du bouclier de protection 3, ce qui assure un espace de survie pour le conducteur qui est en permanence à l'abri derrière le bouclier de protection 3. Comme on peut le voir sur cette figure, le recul du bouclier de protection 3 s'effectue sur une course qui ne peut être supérieure à une course maximale donnée, la face d'appui 1 c du châssis 1 coopérant avec les bras de guidage 11 pour bloquer le déplacement du bouclier 3 au-delà de la plage normale d'absorption par écrasement des entretoises 6.

Pour assurer une grande sécurité à l'intérieur de la cabine de conduite 1, cette dernière est aménagée de manière à ce que le recul du bouclier de protection 3 sur la plage d'écrasement des entretoises 6 n'entraîne pas de blessure du conducteur. Ainsi, le pupitre de commande du véhicule, non représenté, est avantageusement fixé au bouclier de protection 3 afin qu'il reste intègre lors du choc évitant ainsi toute déformation ou projection d'éléments. Le siège du conducteur pourra également être solidaire du bouclier de protection 3 de manière à se déplacer simultanément avec le bouclier de protection.

Un tel véhicule présente donc l'avantage d'assurer une grande sécurité au conducteur en permettant l'absorption d'un choc ayant lieu directement à hauteur de la cabine par le recul contrôlé du bouclier de protection, ce dernier en conservant son intégrité assurant constamment sa fonction de bouclier protecteur.

Un tel véhicule présente également l'avantage d'avoir un châssis rigide indéformable qui s'étend jusqu'à proximité de la face avant du véhicule. Il est ainsi possible de fixer un chasse-obstacle, non représenté sur les figures, à proximité de l'avant du véhicule en le fixant directement sous le châssis rigide, évitant ainsi que cela ne perturbe le comportement du véhicule.

Bien entendu, l'invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

## Revendications

1. Véhicule ferroviaire comportant une extrémité munie d'une cabine de conduite, ledit véhicule comportant un châssis (1) rigide s'étendant sous ladite cabine de conduite, et une peau (5) réalisant l'enveloppe esthétique du véhicule, et comportant un bouclier de protection (3) s'interposant entre la partie de la peau (5) définissant la face avant du véhicule et l'intérieur de ladite cabine de conduite et muni d'une structure rigide, ledit bouclier de protection (3) reposant sur ledit châssis (1), **caractérisé en ce que** ledit bouclier est relié audit châssis (1) par l'intermédiaire d'au moins un élément absorbeur d'énergie (6) interposé localement entre le bouclier (3) et le châssis (1).

2. Véhicule ferroviaire selon la revendication 1, **caractérisé en ce que** le ou lesdits éléments absorbeurs d'énergie (6) relient longitudinalement le bouclier de protection (3) au châssis (1) de manière à permettre un déplacement du bouclier de protection (3) par rapport audit châssis (1) suivant la direction longitudinale du véhicule par déformation du ou desdits éléments absorbeurs d'énergie (6) lors d'un choc frontal.

3. Véhicule ferroviaire selon la revendication 2, **caractérisé en ce que** ledit châssis (1) et ledit bouclier de protection (3) possèdent, au niveau de leur interface, des formes complémentaires constituant un dispositif de guidage de type glissière suivant la direction longitudinale du véhicule.

4. Véhicule ferroviaire selon l'une quelconque des revendications 1 à 3, **caractérisé en ce que** le bouclier de protection (3) est constitué d'une structure rigide s'étendant verticalement sur la hauteur de la cabine de conduite et comportant une ouverture (10) en regard du pare-brise (9) du véhicule.

5. Véhicule ferroviaire selon la revendication 4, **caractérisé en ce que** le bouclier de protection (3) s'étend également latéralement sur les cotés de la cabine de conduite pour former une structure enveloppante.

6. Véhicule ferroviaire selon l'une quelconque des revendications 1 à 5, **caractérisé en ce que** le bouclier de protection (3) et le châssis (1) sont localement reliés directement l'un à l'autre par des éléments de fixations fusibles.

7. Véhicule ferroviaire selon l'une quelconque des revendications 1 à 6, **caractérisé en ce que** la partie supérieure du bouclier de protection (3) est reliée, par l'intermédiaire d'éléments absorbeurs d'énergie (12), à des éléments de structure solidaires dudit châssis (1).

8. Véhicule ferroviaire selon l'une quelconque des revendications précédentes, **caractérisé en ce que** la face avant du bouclier de protection (3) supporte des éléments absorbeurs d'énergie (7) s'étendant en direction de l'extrémité avant du véhicule.

9. Véhicule ferroviaire selon l'une quelconque des revendications 1 à 8, **caractérisé en ce que** l'extrémité avant du châssis (1) supporte des éléments absorbeurs d'énergie (8).

10. Véhicule ferroviaire selon l'une quelconque des revendications 1 à 9, **caractérisé en ce que** lesdits éléments absorbeurs d'énergie (6,7,8,12) sont constitués par des structures à déformation programmée.

11. Véhicule ferroviaire selon l'une quelconque des revendications 1 à 10, **caractérisé en ce que** l'extrémité avant du châssis (1) supporte un chasse-obstacle.

## Patentansprüche

1. Schienenfahrzeug, das ein mit einer Fahrerkabine versehenes Ende aufweist, wobei das Fahrzeug einen unter der Fahrerkabine sich erstreckenden starren Rahmen (1) und eine die sichtbare Hülle des Fahrzeugs bildende Haut (5) sowie einen Schutzschild (3) umfasst, der zwischen dem die vordere Fläche des Fahrzeug definierenden Teil der Haut (5) und dem Innenraum der Fahrerkabine eingefügt und mit einer starren Struktur versehen ist, wobei der Schutzschild (3) auf dem Rahmen (1) aufliegt, **dadurch gekennzeichnet, dass** der Schild mit dem Rahmen (1) über wenigstens ein Energieabsorptionselement (6), das lokal zwischen den Schild (3) und den Rahmen (1) eingefugt ist, verbunden ist.

2. Schienenfahrzeug nach Anspruch 1, **dadurch gekennzeichnet, dass** das oder die Energieabsorptionselemente (6) den Schutzschild (3) mit dem Rahmen (1) in Längsrichtung verbinden, derart, dass eine Verlagerung des Schutzschildes (3) in Bezug auf den Rahmen (1) in Längsrichtung des Fahrzeugs durch Verformung des oder der Energieabsorptionselemente (6) bei einem Frontalzusammenstoß möglich ist.

3. Schienenfahrzeug nach Anspruch 2, **dadurch gekennzeichnet, dass** der Rahmen (1) und der Schutzschild (3) auf Höhe ihrer Grenzfläche komplementäre Formen besitzen, die eine Führungsvorrichtung des Gleitschienentyps in Längsrichtung des Fahrzeugs bilden.

4. Schienenfahrzeug nach einem der Ansprüche 1 bis 3, **dadurch gekennzeichnet, dass** der Schutzschild (3) aus einer starren Struktur gebildet ist, die sich vertikal über die Höhe der Fahrerkabine erstreckt und gegenüber der Windschutzscheibe (9) des Fahrzeugs eine Öffnung (10) aufweist.

5. Schienenfahrzeug nach Anspruch 4, **dadurch gekennzeichnet, dass** sich der Schutzschild (3) außerdem seitlich über die Seiten der Fahrerkabine erstreckt, um eine einhüllende Struktur zu bilden.

6. Schienenfahrzeug nach einem der Ansprüche 1 bis 5, **dadurch gekennzeichnet, dass** der Schutzschild (3) und der Rahmen (1) über schmelzbare Befestigungselemente lokal direkt miteinander verbunden sind.

7. Schienenfahrzeug nach einem der Ansprüche 1 bis 6, **dadurch gekennzeichnet, dass** der obere Teil des Schutzschildes (3) über Energieabsorptionselemente (12) mit mit dem Rahmen ( 1 ) fest verbundenen Strukturelementen verbunden ist.

8. Schienenfahrzeug nach einem der vorhergehenden Ansprüche, **dadurch gekennzeichnet, dass** die vordere Fläche des Schutzschildes (3) Energieabsorptionselemente (7) trägt, die sich in einer vom vorderen Ende des Fahrzeugs ausgehenden Richtung verstrecken.

9. Schienenfahrzeug nach einem der Ansprüche 1 bis 8, **dadurch gekennzeichnet, dass** das vordere Ende des Rahmens (1) Energieabsorptionselemente (8) trägt.

10. Schienenfahrzeug nach einem der Ansprüche 1 bis 9, **dadurch gekennzeichnet, dass** die Energieabsorptionselemente (6, 7, 8, 12) aus Strukturen mit programmierter Verformung gebildet sind.

11. Schienenfahrzeug nach einem der Ansprüche 1 bis 10, **dadurch gekennzeichnet, dass** das vordere Ende des Rahmens (1) einen Hindernisräumer trägt.

## Claims

1. A rail vehicle having an end provided with a driver's cab, said vehicle having a rigid frame (1) extending under said driver's cab, and a skin (5) forming the aesthetically-pleasing casing for the vehicle and having a protective shield (3) interposed between the portion of the skin (5) defining the front face of the vehicle and the inside of said driver's cab and provided with a rigid structure, said protective shield (3) resting on said frame (1), the vehicle being **characterized in that** said shield is connected to said frame (1) via at least one energy-absorbing element (6) interposed locally between the shield (3) and the frame (1).

2. A rail vehicle according to claim 1, **characterized in that** the energy-absorbing elements (6) connect the protective shield (3) longitudinally to the frame (1) so as to enable the protective shield (3) to move relative to said frame (1) in a longitudinal direction of the vehicle by said energy-absorbing elements (6) deforming when a frontal impact occurs.

3. A rail vehicle according to claim 2, **characterized in that**, at their interface, said frame (1) and said protective shield (3) have complementary shapes constituting a guide device of the runner type in the longitudinal direction of the vehicle.

4. A rail vehicle according to any one of claims 1 to 3, **characterized in that** the protective shield (3) is constituted of a rigid structure extending vertically over the height of the driver's cab, and provided with an opening (10) facing the windscreen (9) of the vehicle.

5. A rail vehicle according to claim 4, **characterized in that** the protective shield (3) also extends over the sides of the driver's cab to form a casing structure.

6. A rail vehicle according to any one of claims 1 to 5, **characterized in that** the protective shield (3) and the frame (1) are locally connected directly to each other via break-away fixing elements.

7. A rail vehicle according to any one of claims 1 to 6, **characterized in that** the top portion of the protective shield (3) is connected via energy-absorbing elements (12) to structural elements secured to or integral with the frame (1).

8. A rail vehicle according to any preceding claim, **characterized in that** the front face of the protective shield (3) supports energy-absorbing elements (7) extending towards the front end of the vehicle.

9. A rail vehicle according to any one of claims 1 to 8, **characterized in that** the front end of the frame (1) supports energy-absorbing elements (8).

10. A rail vehicle according to any one of claims 1 to 9, **characterized in that** said energy-absorbing elements (6, 7, 8, 12) are constituted by structures that deform in programmed manner.

11. A rail vehicle according to any one of claims 1 to 10, **characterized in that** the front end of the frame (1) supports a guard iron.
